# FASCICULE DE BREVET EUROPEEN

(11) **EP 1 401 729 B1**
(45) Date de publication et mention de la délivrance du brevet: **17.08.2005**
(21) Numéro de dépôt: 02762513.6
(22) Date de dépôt: 02.07.2002
(51) Int. Cl.: B65D 73/00, B65D 1/02

(54) **ASSEMBLAGE DISTRIBUTEUR COMPRENANT AU MOINS DEUX RECIPIENTS**
ABGABEANORDNUNG MIT MINDESTENS ZWEI BEHÄLTER
DISPENSING ASSEMBLY COMPRISING AT LEAST TWO CONTAINERS

(30) Priorité: 04.07.2001 FR 0108873
(43) Date de publication de la demande: 31.03.2004
(73) Titulaire: Decoplast, 74805 La Roche Sur Foron (FR)
(72) Inventeur: LECOEUR, Alain, F-74800 Eteaux (FR); JORDAN, Robert, 74200 Thonon Les Bains (FR)
(74) Mandataire: Pigasse, Daniel
(86) Numéro de dépôt international: PCT/FR2002/002310
(87) Numéro de publication internationale: WO 2003/004378

(56) Documents cités:
- DE-U- 9 415 387
- GB-A- 1 325 068
- US-A- 5 152 397
- US-B1- 6 234 333

## Description

### DOMAINE DE L'INVENTION

L'invention concerne le domaine des emballages, typiquement celui de produits fluides ou semi-fluides contenus dans des récipients rigides ou semi-rigides.
Elle concerne également le domaine des emballages de capacité petite à moyenne, allant typiquement jusqu'à 200 cm³.
Elle concerne plus particulièrement le domaine des présentations d'emballages multiples.

### ETAT DE LA TECHNIQUE

On connaît les techniques de groupage, à l'aide d'un film plastique de sur-emballage, de récipients ou bouteilles, par exemple dans le cas des bouteilles en matière plastique qui conditionnent les eaux minérales, qui permettent au consommateur d'emporter les bouteilles par pack de 6. Il en est de même dans le cas des boîtes boisson métalliques.
Dans un autre domaine, on connaît aussi les sachets souples qui forment des bandelettes, chaque sachet pouvant être séparé de la bandelette en vue de son utilisation.

### PROBLEMES POSES

Les moyens connus pour former des ensembles de récipients sont destinés typiquement à la distribution dans le domaine de la grande consommation, surtout de produits alimentaires ou de boissons.

Dans les domaines autres que celui de la grande consommation, il est nécessaire, en particulier dans le domaine du conditionnement des produits cosmétiques, de faire appel à des moyens qui mettent en valeur le produit conditionné, et en tout cas, qui s'écartent de l'image "bas de gamme" associée au conditionnement des produits alimentaires.
Par ailleurs, quel que soit le domaine, y compris dans celui du conditionnement des produits cosmétiques, il importe de pouvoir offrir au conditionneur un conditionnement qui reste économique à fabriquer, et qui soit commode à utiliser par le consommateur final.
Enfin, il est nécessaire pour le fabricant d'emballages, d'introduire dans ses emballages des moyens de diversification et de personnalisation pour contribuer, grâce à l'originalité de l'emballage, à la promotion du produit conditionné.
L'assemblage distributeur selon l'invention répond à cet ensemble de besoins.

### DESCRIPTION DE L'INVENTION

Selon l'invention, l'assemblage distributeur comprend un support S constitué d'une ou plusieurs portions de support Si, et un ou plusieurs récipients R, chacun d'eux étant destiné à contenir un produit P, typiquement un produit cosmétique, chaque récipient Ri étant solidaire d'une portion de support Si par un moyen de liaison.
Dans cet assemblage distributeur :
a) chaque récipient Ri peut comprendre un corps et une ouverture, typiquement un goulot, présentant une direction axiale Ai passant par ladite ouverture, ledit corps comprenant typiquement une paroi latérale et un fond,
b) ladite portion de support Si peut comprendre un évidement Ei présentant un contour Ci ou des dimensions choisi(ies) pour recevoir tout ou partie du récipient Ri, et typiquement au moins ledit corps du récipient Ri,
c) chaque évidement Ei ou chaque portion de support Si peut former un plan comprenant ladite direction axiale Ai du récipient Ri correspondant, de sorte que l'ouverture de chaque récipient Ri est typiquement centrée par rapport à un plan moyen de ladite portion Si de support,
ledit assemblage comprenant des moyens permettant à chaque récipient Ri d'être séparé manuellement de sa portion de support Si et/ou permettant éventuellement, dans le cas où un récipient Rj solidaire d'une portion de support Sj jouxte ledit récipient Ri, de séparer ladite portion de support Si de ladite portion de support voisine Sj.

La combinaison de moyens qui définit l'invention résout l'ensemble des problèmes posés.
En effet, d'une part, l'assemblage distributeur se distingue radicalement des moyens connus pour conditionner un ou plusieurs récipients de produits.
De plus, l'idée d'un support S ajouré avec des évidements adaptés à chaque récipient, constitue un moyen qui à la fois met en valeur les récipients et leur contenu, et qui permet de nombreuses possibilités de diversification et de personnalisation des conditionnements.

En outre, comme cela apparaîtra ensuite, les assemblages distributeurs selon l'invention peuvent être fabriqués de manière économique.

### DESCRIPTION DES FIGURES

Les figures 1a à 6 sont relatives à l'invention.
Les figures 1a à 1c sont relatives à une modalité d'assembleur (1) à 3 récipients (3) notés R1 à R3, chacun solidaire d'une portion de support noté S1 à S3, les portions de support étant séparées par la ligne (200) située à mi-distance des récipients R.
La figure 1a est une vue en coupe selon l'axe (30) du récipient.
La figure 1b est une de dessus.
La figure 1c est une vue en perspective latérale.

Les figures 2a à 2c sont relatives à une autre modalité d'assembleur (1) à 6 récipients (3), notés R1 à R6.
La figure 2a est une vue en coupe selon l'axe (30) du récipient.
La figure 2b est une de dessus
La figure 2c est une vue en perspective latérale de l'assembleur (1) replié grâce à un panneau d'écartement (24) formant partie du support (2) dotée de lignes charnières (202).
La figure 2d représente une modalité de capuchon (7) formant un pinceau applicateur (70).

La figure 3 est une vue agrandie d'un récipient R (3) lié à son support (2) ou portion de support (20), des figures 1a à 2c, en coupe selon l'axe (30) du récipient R (3).

La figure 4 est une vue analogue à celle de la figure 3, mais elle est relative à l'ébauche d'assemblage (9) comprenant la préforme (8), et qui, par soufflage, conduit au récipient R (3).

La figure 5 est une variante de 1a figure 1a ou 2a, et comprend un support S (2) dont les portions (20) sont articulables ou découpables manuellement selon les lignes (201) situées à mi-distance des réservoir R, par amincissement (202) du support.

La figure 6, analogue aux figures 1a, 2a et 5, est relative à une autre modalité dans laquelle le support S est un treillis (6) formant une ossature, plan ou articulé selon les lignes de partage (200) ou de charnière (201).
Sur la figure 6a, le treillis (6) comprend des lignes formant charnière (201), et forme 4 portions de support (20) repliées sur elles-mêmes de manière à former "un cube", ce qui assure la station verticale.
Sur la figure 6b, le treillis (6) comprend trois portions de supports S repliées à la manière d'un paravent, ce qui assure la station verticale.

La figure 7 est une vue en coupe dans le cas d'un support S sensiblement circulaire, les récipients (3) étant disposés de manière radiale, quatre cavités ou pots (27) étant formés dans le support (2, 5).
La figure 7a est une coupe de la figure 7 selon le plan I-I de la figure 7 - un des pots (27) étant fermé par un couvercle (28).

La figure 8 représente, en coupe axiale selon l'axe (30), l'injection de la préforme (8) et du support (2) en un seul coup de presse, à l'aide du dispositif d'injection (10).

Les figures 9a et 9b, analogues à la figure 3, représentent respectivement, le soufflage de la préforme (8) de manière à former le récipient (3), et une modalité d'assembleur (1) dans laquelle a été enlevée la carotte de matière (80).

### DESCRIPTION DETAILLEE DE L'INVENTION

Selon une modalité de l'invention, ledit moyen de liaison (4) peut être choisi pour permettre la séparation manuelle d'au moins un des récipients Ri. Ledit moyen de liaison (4) peut comprendre au moins deux points de liaison (40) entre ledit récipient Ri et ladite portion de support Si (20) correspondante, points de liaison (40) typiquement symétriques par rapport à ladite direction axiale Ai.
Comme on peut le voir sur les figures 1a ou 2a, les portions de support Si (20) sont séparées entre elles par des lignes médianes (201) entre les récipients, ou par des lignes formant charnière ou ligne de rupture (202).
De préférence, et illustré sur les figures, ledit moyen de liaison (4) peut comprendre quatre points de liaison (40), deux étant localisés au niveau dudit goulot (31), les deux autres étant localisés au niveau dudit fond (34).
Typiquement, ledit moyen de liaison (4) peut être formé par un pont de matière ou amincissement de matière, en une même matière plastique ou formant la jonction de deux matières plastiques différentes, apte à être rompu manuellement, reliant ledit récipient Ri à ladite portion de support Si, par encliquetage ou clipsage d'éléments du récipient Ri coopérant avec des éléments de ladite portion de support Si, ou par ces deux moyens simultanément.
Il importe simplement que les récipients R (3) restent solidaires de leur support S (2) tant que l'utilisateur final ne souhaite pas consommer le contenu d'un récipent R.

Selon une modalité de l'invention, lequel ledit support S (2) peut former une plaque ajourée (5) d'épaisseur choisie pour former un support S rigide ou semi-rigide. Une telle plaque se distingue donc de tous les matériaux en films souples.
Une telle plaque ajourée (5) apparaît sur les figures 1a, 1c, 2b, 2c, 3 et 4, etc...
Selon une autre modalité de l'invention, ledit support S (2) peut former un treillis ou une chaîne (6), comprenant des pattes de liaison (60) destinées à former tout ou partie dudit moyen de liaison (4), comme illustré sur les figures 6 à 6b. Ainsi, on peut inclure dans les anneaux d'une chaîne ou dans des cadres, reliés entre eux par des anneaux ou une charnière, anneaux ou cadres formant lesdites portions de support (20) pour lesdits récipients R.
Cette modalité, comme la précédente, ouvre de nombreuses possibilités pratiques de réalisation.

Selon l'invention, ledit support (2) peut être en matière plastique, typiquement en polyoléfine. Il peut être aussi métallique, typiquement en aluminium ou en acier inoxydable, ou encore sous forme de bande ou de fil présentant une rigidité suffisante pour que ledit assemblage maintienne en position prédéterminée lesdits récipients.

Selon une variante de l'invention, lesdites portions de supports Si (20) sont typiquement toutes identiques, de manière à offrir des doses de produits différents ou des doses de remplacement d'un même produit.
C'est là une des possibilités d'utilisation de l'assemblage distributeur (1) de l'invention.
Mais, selon une autre variante, lesdits récipients Ri (3) et lesdites portions de supports Si (20) peuvent ne pas être identiques, de manière à offrir une association de produits typiquement complémentaires, ou des capacités différentes d'un même produit.
Ainsi, les différents récipients Ri (3) peuvent être différents ou non et contenir différents produits, typiquement des produits de soins, de maquillage ou de beauté, du type des crèmes, vernis à ongle, lotions, ou tout autre produit fluide utilisé pour les soins corporels.
Les différents récipients Ri peuvent ainsi être utilisés pour réaliser des mélanges ou compositions lors de leur utilisation, par exemple, un récipient Ri peut contenir une poudre, à mélanger à un liquide contenu dans un récipient voisin Ri ; ou encore, un récipient Ri peut contenir un premier principe actif, et le récipient Rj un second principe actif, à mélanger au premier lors de l'utilisation.
On peut aussi envisager que les différents contenus des récipients Ri forment une gamme ou une palette de couleurs.

Selon l'invention, au moins un desdits récipients Ri (3) peut être un récipient obtenu par injection-soufflage d'une matière plastique, par exemple une polyoléfine (PE, PP). Mais, de préférence, tous les récipients Ri (3) sont obtenus par injection-soufflage.
Sur un plan pratique, il est avantageux que ledit support S (2) et l'ensemble des récipients Ri (3) forment une pièce monobloc en matière plastique, les récipients Ri étant reliés aux portions de supports Si par des ponts de matière plastique (41).
Les figures 1 à 5 notamment correspondent à cette modalité.
Cependant, même dans ce cas, la matière constituant ledit support S (2) peut différer ou non de celle constituant lesdits récipients Ri (3), typiquement par la nature ou la couleur. Les supports et/ou les récipients peuvent être translucides.
De plus, ledit support S (2) peut être traité en surface et porter typiquement une information ou un décor, obtenu notamment par impression ou étiquetage.
On conçoit facilement les possibilités de la présente invention pour former une grande diversité d'objets, qui soient à la fois, esthétiques, nouveaux, fonctionnels et économiques à fabriquer.

Selon l'invention, le nombre de portions de supports Si (20) ou celui des récipients Ri (3) peut être typiquement compris entre 2 et 20, et typiquement de 4 à 8, lesdites portions de support Si pouvant être ou non articulées entre elles, ou comprendre des éléments charnière (201), et éventuellement un panneau d'écartement (24), de manière à pouvoir replier, ou enrouler, sur lui-même ledit assemblage (1).
Typiquement, ledit goulot (31) peut être fermé par un capuchon (7), vissé ou encliqueté audit goulot, ledit capuchon (7) portant éventuellement un moyen d'application, typiquement un pinceau (70), comme illustré sur la figure 2d.
Généralement, ledit récipient Ri est centré par rapport audit évidemment Ei, de manière à former, hormis à l'endroit desdits points de liaison, un espace ou écartement (25) entre ledit contour Ci et ledit récipient Ri d'épaisseur typiquement constante et comprise entre 0,5 et 5 mm. Sur un plan esthétique, il peut être préférable que le contour Ci et le profil du récipient Ri soient homothétiques, avec un espacement (25) sensiblement constant, de manière à mieux mettre en valeur de récipient Ri, comme illustré par exemple sur la figure 3.

Selon une variante de l'invention, lesdites portions de support Si (20) formant ledit support S peuvent former des éléments séparables manuellement, typiquement grâce à une ligne ou moyen d'affaiblissement (202) séparant la portion de support Si et la portion de support suivante Sj, et dans lequel chaque récipient Ri reste solidaire de ladite portion de support Si correspondante. Comme, selon cette variante, les portions de support Si (20) sont séparables les unes des autres, il n'est plus nécessaire que les récipients Ri soient dissociables des portions de support Si correspondantes. Ainsi, lors du soufflage du récipient, il n'est pas nécessaire de conserver un écartement (25), le contour C de la portion de support Si pouvant se fondre éventuellement dans la paroi du corps du récipient Ri.

Comme illustré à titre d'exemple sur les figures 2c, 6a et 6b, ledit support S ou lesdites portions de support Si peut/peuvent former ou comprendre un moyen de station prédéterminée, typiquement de station verticale, de manière à ce que lesdits récipients restent droits.

Selon une autre modalité de l'invention illustrée, à titre d'exemple, sur les figures 7 et 7a, ledit support S, ou ladite portion de support, peut comprendre une ou plusieurs cavités destinées à former, après adjonction d'un couvercle (28), un ou plusieurs pots Pi (27) d'axe (26) perpendiculaire audit support S ou à ladite portion.
Cette modalité complémentaire permet encore de conditionner d'autres produits, typiquement moins fluides que ceux conditionnés dans les récipients Ri, en particulier des produits pâteux ou solides, éventuellement des poudres agglomérées, qui n'ont pas tendance à s'écouler ou à fluer quelle que soit la position de leur contenant. Ces produits sont habituellement conditionnés dans des pots ou des boîtiers à large ouverture et de faible profondeur, de manière à avoir un accès direct au produit.

Un autre objet de l'invention est constitué par des procédés de fabrication de l'assemblage distributeur (1) selon l'invention.
Selon une première variante de procédé :
a) on forme d'abord par injection d'une même matière plastique dans un premier moule, et d'une seule pièce, une ébauche d'assemblage (9) comprenant ledit support S doté desdits évidements Ei, et, assemblées à ce support S, des préformes Pi ou ébauches des récipients Ri (8),
b) on forme ensuite ledit assemblage (1) en soufflant dans un second moule à cavités multiples ladite ébauche d'assemblage, chaque préforme (8) étant soufflée dans une cavité de manière à former chacun des récipients Ri (3).

Selon une seconde variante de procédé :
a) on forme d'abord par injection d'une première matière plastique ledit support S (2) doté desdits évidements Ei, puis par injection d'une seconde matière plastique des préformes Pi ou ébauches des récipients Ri (8), assemblées à ce support S (2), de manière à former en une seule pièce une ébauche d'assemblage (9),
b) on forme ensuite ledit assemblage (1) en soufflant dans un moule à cavités multiples ladite ébauche d'assemblage (9), chaque préforme (8) étant soufflée dans une cavité de manière à former chacun des récipients Ri (3).

Selon une troisième variante de procédé :
a) on approvisionne un support S (2) doté desdits évidements Ei, et on le place dans un premier moule,
b) on forme d'abord par injection d'une matière plastique dans ledit premier moule des préformes Pi ou ébauches des récipients Ri (8), assemblées à ce support S (2), de manière à former en une seule pièce une ébauche d'assemblage (9),
c) on forme ensuite ledit assemblage (1) en soufflant dans un moule à cavités multiples ladite ébauche d'assemblage (9), chaque préforme (8) étant soufflée dans une cavité de manière à former chacun des récipients Ri.

En ce qui concerne le support S (2), il peut se présenter sous la forme d'un format, typiquement empilable, ou d'une bande de grande longueur enroulable ou pliable.
Ledit support S (3) est de forme rectangulaire ou circulaire, les récipients Ri étant disposés respectivement d'une manière parallèle ou d'une manière radiale. Sur l'ensemble des figures les récipients sont disposés d'une manière parallèle, sauf sur la figure 7 où ils sont disposés de manière radiale.

En ce qui concerne la capacité des récipients Ri, l'invention s'applique à toutes les capacités habituelles, ainsi la capacité desdits récipients Ri (3), éventuellement différente pour les récipients Ri et Rj, peut varier de 0,5 cm³ à 200 cm³, et de préférence de 5 cm³ à 50 cm³.
Quelle que soit la modalité de fabrication, on peut utiliser pour former les récipients Ri, et en fonction des produits à conditionner, des matériaux aux propriétés de barrière aux gaz plus ou moins élevées.

Un autre objet de l'invention est constitué par une utilisation dudit assemblage (1) selon l'invention pour former des doses ou des échantillons de tous types de produits typiquement fluides, y compris par exemple des produits pharmaceutiques ou produits d'entretiens, un même produit étant ainsi conditionné dans Ri récipients, avec i typiquement compris entre 2 et 20, ou même plus de 20 notamment lorsque ledit support forme une bande de grande longueur.
Cet autre objet comprend aussi une utilisation dudit assemblage (1) selon l'invention pour former des doses ou des échantillons de produits différents formant éventuellement un gamme de produits différents, par exemple par la couleur, pour tous types de produits typiquement fluides, y compris par exemple des produits pharmaceutiques ou produits d'entretiens, les matières colorantes.

L'invention peut s'appliquer au conditionnement dans lesdits récipients Ri de tous produits fluides, semi-fluides, pâteux ou crémeux dans la mesure où ledit récipient peut être à paroi souple compressible, de manière à permettre l'écoulement du produit conditionné par pression manuelle exercée sur la paroi du récipient.
Par ailleurs, la présence possible de pots Pi permet en outre de conditionner des produits peu ou non fluides, de produits pâteux à des produits solides.

### EXEMPLES DE REALISATION

Toutes les figures correspondent à des essais de réalisation
Tous les essais ont été réalisés par injection-soufflage de PE.
Dans le cas des figures la à 5, 7, 8, 9a et 9b, on a formé d'abord par injection une ébauche d'assemblage (9) comprenant le support S et les préformes (8) des récipients. Puis, on a soufflé ces préformes pour former les récipients Ri.

Dans le cas des figures 6 à 6b, on a formé d'abord le support (6), on l'a placé ensuite dans le dispositif d'injection des préformes de manière à solidariser support (6) et préformes. Puis les préformes ont été souflées.
Comme support (6), on a pris soit une tôle en aluminium découpée. On a réalisé également d'autres essais dans lesquels le support (6) présente une plus grande surface de manière à former un support d'impression.
On a ainsi réalisé les variantes des figures 6a et 6b.

### AVANTAGES DE L'INVENTION

L'invention présente de nombreux avantages :
- d'une part, elle permet de fabriquer des assemblages distributeurs (1) qui sont économiques à fabriquer, notamment dans le cas où l'on forme simultanément le support et les préformes par injection,
- d'autre part, l'invention divulgue un nouveau concept d'assemblages distributeurs (1) qui ouvre la voie à un nombre virtuellement très grand de réalisations pratiques, de manière à pouvoir offrir aux différents clients des assemblages distributeurs personnalisés,
- enfin, l'invention peut se prêter à un grand nombre d'usages très divers, dans le domaine de la cosmétologie, mais également dans de nombreux autres domaines, par exemple celui des peintures, des produits d'entretien, des cirages fluides, etc..., où il peut être intéressant d'avoir sous la main un assemblage distributeur réunissant différentes couleurs ou nuances d'un certain type de produit.

### LISTE DES REPERES

| | |
|---|---|
| Assemblage distributeur | 1 |
| Support S | 2 |
| Portion de support | 20 |
| Ligne de partage | 200 |
| Ligne de rupture ou charnière | 201 |
| Amincissement du support | 202 |
| Evidement E | 21 |
| Contour C | 22 |
| Plan moyen | 23 |
| Panneau d'écartement | 24 |
| Ecartement entre le contour 22 et R (3) | 25 |
| Axe perpendiculaire à plan 23 | 26 |
| Cavité ou Pot formé dans le support S | 27 |
| Récipient R | 3 |
| Axe ou direction axiale dans plan 23 | 30 |
| Ouverture ou goulot | 31 |
| Corps | 32 |
| Paroi latérale | 33 |
| Fond | 34 |
| Moyen ou point de liaison entre 2 et 3 | 4 |
| Points de liaison | 40 |
| Pont de matière plastique | 41 |
| Plaque formant le support 2 | 5 |
| Treillis formant le support 2 | 6 |
| Capuchon | 7 |
| Pinceau applicateur | 70 |
| Préforme | 8 |
| Carotte d'alimentation | 80 |
| Ebauche d'assemblage | 9 |
| Dispositif d'injection | 10 |
| Dispositif de soufflage | 11 |

## Revendications

1. Assemblage distributeur (1) comprenant un support S (2) constitué d'au moins deux portions de support Si (20), et au moins deux récipients Ri (3), chacun d'eux étant destiné à contenir un produit P, typiquement un produit cosmétique, chaque récipient Ri (3) étant solidaire d'une portion de support Si (20) par un moyen de liaison (4), assemblage (1) dans lequel :
a) chaque récipient Ri (3) comprend un corps (32) et une ouverture (31), typiquement un goulot, présentant une direction axiale Ai passant par ladite ouverture (31), ledit corps (31) comprenant typiquement une paroi latérale (33) et un fond (34),
b) ladite portion de support Si (20) comprend un évidement Ei présentant un contour Ci (22) ou des dimensions choisi(ies) pour recevoir tout ou partie du récipient Ri (3), et typiquement au moins ledit corps (32) du récipient Ri (3),
c) chaque évidement Ei (21) ou chaque portion de support Si (20) forme un plan comprenant ladite direction axiale Ai du récipient Ri (3) correspondant, de sorte que l'ouverture (31) de chaque récipient Ri (3) est typiquement centrée par rapport à un plan moyen (23) de ladite portion Si de support,
ledit assemblage (1) comprenant des moyens permettant à chaque récipient Ri (3) d'être séparé manuellement de sa portion de support Si (20) et/ou permettant éventuellement, dans le cas où un récipient Rj solidaire d'une portion de support Sj jouxte ledit récipient Ri, de séparer ladite portion de support Si de ladite portion de support voisine Sj.

2. Assemblage selon la revendication 1 dans lequel ledit moyen de liaison (4) est choisi pour permettre la séparation manuelle d'au moins un des récipients Ri.

3. Assemblage selon la revendication 2 dans lequel ledit moyen de liaison (4) comprend au moins deux points de liaison (40) entre ledit récipient Ri et ladite portion de support Si (20) correspondante, points de liaison (40) typiquement symétriques par rapport à ladite direction axiale Ai.

4. Assemblage selon la revendication 3 dans lequel ledit moyen de liaison (4) comprend quatre points de liaison (40), deux étant localisés au niveau dudit goulot (31), les deux autres étant localisés au niveau dudit fond (34).

5. Assemblage selon une quelconque des revendications 2 à 4 dans lequel ledit moyen de liaison (4) est formé typiquement par un pont ou amincissement, en une même matière plastique ou formant la jonction de deux matières plastiques différentes, apte à être rompu manuellement, reliant ledit récipient Ri à ladite portion de support Si, par encliquetage ou clipsage d'éléments du récipient Ri coopérant avec des éléments de ladite portion de support Si, ou par ces deux moyens simultanément.

6. Assemblage selon une quelconque des revendications 1 à 5 dans lequel ledit support S (2) forme une plaque ajourée (5) d'épaisseur choisie pour former un support S rigide ou semi-rigide.

7. Assemblage selon une quelconque des revendications 1 à 5 dans lequel ledit support S (2) forme un treillis ou une chaîne (6), comprenant des pattes de liaison (60) destinées à former tout ou partie dudit moyen de liaison (4).

8. Assemblage selon une quelconque des revendications 1 à 7 dans lequel ledit support (2) est en matière plastique, typiquement en polyoléfine.

9. Assemblage selon une quelconque des revendications 1 à 7 dans lequel ledit support (2) est métallique, typiquement en aluminium ou en acier inoxydable, sous forme de bande ou de fil.

10. Assemblage selon une quelconque des revendications 1 à 9 dans lequel lesdits récipients Ri (3) et lesdites portions de supports Si (20) sont typiquement toutes identiques, de manière à offrir des doses de produits différents ou des doses de remplacement d'un même produit.

11. Assemblage selon une quelconque des revendications 1 à 9 dans lequel lesdits récipients Ri (3) et lesdites portions de supports Si (20) ne sont pas identiques, de manière à offrir une association de produits différents typiquement complémentaires, ou des capacités différentes d'un même produit.

12. Assemblage selon une quelconque des revendications 10 ou 11 dans lequel lesdits récipients Ri (3) sont destinés à contenir différents produits, typiquement des produits de soins, de maquillage ou de beauté, du type des crèmes, vernis à ongle, lotions, ou tout autre produit fluide utilisé pour les soins corporels.

13. Assemblage selon une quelconque des revendications 1 à 12 dans lequel au moins un desdits récipients Ri (3) est un récipient obtenu par injection-soufflage d'une matière plastique, typiquement une polyoléfine.

14. Assemblage selon la revendications 13 dans lequel tous les récipients Ri (3) sont obtenus par injection-soufflage d'une matière plastique, typiquement une polyoléfine.

15. Assemblage selon une quelconque des revendications 1 à 14 dans lequel ledit support S (2) et l'ensemble des récipients Ri (3) forment une pièce monobloc en matière plastique, les récipients Ri étant reliés aux portions de supports Si par des ponts de matière plastique (41).

16. Assemblage selon une quelconque des revendications 1 à 15 dans lequel la matière constituant ledit support S (2) est la même que ou diffère de celle constituant lesdits récipients Ri (3), typiquement par la nature ou la couleur.

17. Assemblage selon une quelconque des revendications 1 à 16 dans lequel ledit support S (2) est traité en surface et porte typiquement une information ou un décor, obtenu notamment par impression ou étiquetage.

18. Assemblage selon une quelconque des revendications 1 à 17 dans lequel le nombre de portions de supports Si (20) ou celui des récipients Ri (3) est typiquement compris entre 2 et 20, et typiquement de 4 à 8, lesdites portions de support Si pouvant être ou non articulées entre elles, ou comprendre des éléments charnière (201), et éventuellement un panneau d'écartement (24), de manière à pouvoir replier, ou enrouler, sur lui-même ledit assemblage (1).

19. Assemblage selon une quelconque des revendications 1 à 18 dans lequel ledit goulot (31) est fermé par un capuchon (7), typiquement vissé ou encliqueté audit goulot, ledit capuchon (7) portant éventuellement un moyen d'application, typiquement un pinceau (70).

20. Assemblage selon une quelconque des revendications 1 à19 dans lequel ledit récipient Ri est centré par rapport audit évidement Ei, de manière à former, hormis à l'endroit desdits points de liaison, un espace ou écartement (25) entre ledit contour Ci et ledit récipient Ri d'épaisseur typiquement constante et comprise entre 0,5 et 5 mm.

21. Assemblage selon la revendication 1, et selon une quelconque des revendications 6 à 20 dans lequel lesdites portions de support Si (20) formant ledit support S forment des éléments séparables manuellement, typiquement grâce à une ligne ou moyen d'affaiblissement (202) séparant la portion de support Si et la portion de support suivante Sj, et dans lequel chaque récipient Ri reste solidaire de ladite portion de support Si correspondante.

22. Assemblage selon une quelconque des revendications 1 à 21 dans lequel ledit support S ou lesdites portions de support Si forme(nt) ou comprend/comprennent un moyen de station prédéterminée, typiquement de station verticale, de manière à ce que lesdits récipients restent droits.

23. Assemblage selon une quelconque des revendications 1 à 22 dans lequel ledit support S, ou ladite portion de support, comprend une ou plusieurs cavités destinées à former, après adjonction d'un couvercle, un ou plusieurs pots (27) d'axe (26) perpendiculaire audit support S ou à ladite portion.

24. Procédé de fabrication d'un assemblage selon une quelconque des revendications 1 à 23 dans lequel :
a) on forme d'abord par injection d'une même matière plastique dans un premier moule, et d'une seule pièce, une ébauche d'assemblage (9) comprenant ledit support S doté desdits évidements Ei, et, assemblées à ce support S, des préformes Pi ou ébauches des récipients Ri (8),
b) on forme ensuite ledit assemblage (1) en soufflant dans un second moule à cavités multiples ladite ébauche d'assemblage, chaque préforme (8) étant soufflée dans une cavité de manière à former chacun des récipients Ri (3).

25. Procédé de fabrication d'un assemblage selon une quelconque des revendications 1 à 23 dans lequel :
a) on forme d'abord par injection d'une première matière plastique ledit support S (2) doté desdits évidements Ei, puis par injection d'une seconde matière plastique des préformes Pi ou ébauches des récipients Ri (8), assemblées à ce support S (2), de manière à former en une seule pièce une ébauche d'assemblage (9),
b) on forme ensuite ledit assemblage (1) en soufflant dans un moule à cavités multiples ladite ébauche d'assemblage (9), chaque préforme (8) étant soufflée dans une cavité de manière à former chacun des récipients Ri (3).

26. Procédé de fabrication d'un assemblage selon une quelconque des revendications 1 à 23 dans lequel :
a) on approvisionne un support S (2) doté desdits évidements Ei, et on le place dans un premier moule,
b) on forme d'abord par injection d'une matière plastique dans ledit premier moule des préformes Pi ou ébauches des récipients Ri (8), assemblées à ce support S (2), de manière à former en une seule pièce une ébauche d'assemblage (9),
c) on forme ensuite ledit assemblage (1) en soufflant dans un moule à cavités multiples ladite ébauche d'assemblage (9), chaque préforme (8) étant soufflée dans une cavité de manière à former chacun des récipients Ri.

27. Procédé de fabrication selon la revendication 26 dans lequel ledit support S (2) est un format empilable ou une bande de grande longueur enroulable ou pliable.

28. Procédé selon une quelconque des revendications 24 à 27 dans lequel ledit support S (3) est de forme rectangulaire ou circulaire, les récipients Ri étant disposés respectivement d'une manière parallèle ou d'une manière radiale.

29. Procédé selon une quelconque des revendications 24 à 28 dans lequel la capacité desdits récipients Ri (3), éventuellement différente pour les récipients Ri et Rj, varie de 0,5 cm³ à 500 cm³, et de préférence de 5 cm³ à 50 cm³.

30. Utilisation dudit assemblage selon une quelconque des revendications 1 à 23 pour former des doses ou des échantillons de tous types de produits, typiquement fluides, y compris par exemple des produits pharmaceutiques ou produits d'entretiens, un même produit étant ainsi conditionné dans Ri récipients, avec i typiquement compris entre 2 et 20, ou même plus de 20 notamment lorsque ledit support forme une bande de grande longueur.

31. Utilisation dudit assemblage selon une quelconque des revendications 1 à 23 pour former des doses ou des échantillons de produits différents formant éventuellement un gamme de produits différents, par exemple par la couleur, pour tous types de produits, typiquement fluides, y compris par exemple des produits pharmaceutiques ou produits d'entretiens, les matières colorantes.

## Claims

1. Distribution assembly (1) including a support S (2) constituted by at least two support portions Si (20), and at least two containers Ri (3), each of them being intended to contain a product P, typically a cosmetic product, each container Ri (3) being integral with the support portion Si (20) via a connection means (4), assembly (1) wherein:
a) each container Ri (3) includes a body (32) and an aperture (31), typically a neck, having an axial direction Ai passing through said aperture (31), said body (31) typically including a lateral wall (33) and a bottom (34),
b) said support portion Si (20) includes a cut-out Ei having a contour Ci (22) or dimensions selected so as to receive all or part of the container Ri (3), and typically at least said body (32) of the container Ri (3),
c) each cut-out Ei (21) or each support portion Si (20) forms a plane including said axial direction Ai of the corresponding container Ri (3), in such a way that the aperture (31) of each container Ri (3) is typically centred relative to a median plane (23) of said support portion Si,
said assembly (1) including means that allow each container Ri (3) to be separated manually from its support portion Si (20) and/or that possibly allows, in the event of a container Rj integral with a support portion Sj being adjacent to said container Ri, said support portion Si to separate from said neighbouring support portion Sj.

2. Assembly according to claim 1 wherein said connection means (4) is selected so as to allow the manual separation of at least one of the containers Ri.

3. Assembly according to claim 2 wherein said connection means (4) includes at least two connection points (40) between said container Ri and said corresponding support portion Si (20), connection points (14) typically symmetrical relative to said axial direction Ai.

4. Assembly according to claim 3 wherein said connection means (4) includes four connection points (40), two being located at the level of said neck (31), the two others being located at the level of said bottom (34).

5. Assembly according to any one of claims 2 to 4 wherein said connection means (4) is formed typically by a bridge or thinning in one and the same plastic material or forming the junction of two different plastic materials, able to be broken manually, connecting said container Ri to said support portion Si, by snapping on or clipping on elements of the container Ri engaging with elements of said support portion Si, or by these two means simultaneously.

6. Assembly according to any one of claims 1 to 5 wherein said support S (2) forms an openwork plate (5) of thickness selected to form a rigid or semi-rigid support S.

7. Assembly according to any one of claims 1 to 5 wherein said support S (2) forms a lattice or a chain (6), including connection lugs (60) intended to form all or part of said connection means (4).

8. Assembly according to any one of claims 1 to 7 wherein said support (2) is in a plastic material, typically polyolefin.

9. Assembly according to any one of claims 1 to 7 wherein said support (2) is metal, typically aluminium or stainless steel, in the form of a strip or a wire.

10. Assembly according to any one of claims 1 to 9 wherein said containers Ri (3) and said support portions Si (20) are typically all identical, so as to offer doses of different products or replacement doses of one and the same product.

11. Assembly according to any one of claims 1 to 9 wherein said containers Ri (3) and said support portions Si (20) are not identical, so as to offer an association of different typically complementary products, or different capacities of one and the same product.

12. Assembly according to any one of claims 10 or 11 wherein the different containers Ri (3) are intended to contain different products, typically care, makeup, or beauty products, of the cream, nail varnish, lotion type, or any other fluid product used for body care.

13. Assembly according to any one of claims 1 to 12 wherein at least one of the containers Ri (3) is a container obtained by injection blow moulding of a plastic material, typically a polyolefin.

14. Assembly according to claim 13 wherein all the containers Ri (3) are obtained by injection blow moulding of a plastic material, typically a polyolefin.

15. Assembly according to any one of claims 1 to 14 wherein said support S (2) and all the containers Ri (3) form a part cast in a single piece of plastic material, the containers Ri being connected to the support portions Si by bridges of plastic material (41).

16. Assembly according to any one of claims 1 to 15 wherein the material constituting said support S (2) is the same as or differs from that constituting said containers Ri (3), typically by nature or colour.

17. Assembly according to any one of claims 1 to 16 wherein said support S (2) is surface treated and typically carries information or a decoration, particularly obtained through printing or labelling.

18. Assembly according to any one of claims 1 to 17 wherein the number of support portions Si (20) or of containers Ri (3) is typically between 2 and 20, and typically between 4 and 8, said support portions Si being able or not being able to be articulated on each other, or to include hinge elements (201), and possibly a separation panel (24), so as to be able to fold up said assembly (1), or roll it up, on itself.

19. Assembly according to any one of claims 1 to 18 wherein said neck (31) is closed by a cap (7) typically screwed or snapped onto said neck, said cap (7) possibly carrying an application means, typically a brush (70).

20. Assembly according to any one of claims 1 to 19 wherein said container Ri is centred relative to said cut-out Ei, so as to form, apart from at the site of said connection points, a space or gap (25) between said contour Ci and said container Ri of typically constant thickness of between 0.5 and 5 mm.

21. Assembly according to claim 1, and according to any one of claims 6 to 20 wherein said support portions Si (20) forming said support S form elements that can be separated manually, typically by means of a line or means of weakness (202) separating the support portion Si and the next support portion Sj, and wherein each container Ri remains integral with said corresponding support portion Si.

22. Assembly according to any one of claims 1 to 21 wherein said support S or said support portions Si forms or form or includes/include a pre-set positioning means, typically in an upright position, in such a way that said containers remain upright.

23. Assembly according to any one of claims 1 to 22 wherein said support S, or said support portion, includes one or more cavities intended to form, after the addition of a lid, one or more pots Pi (27) of axis (26) perpendicular to said support S or to said portion.

24. Process for manufacturing an assembly according to any one of claims 1 to 23 wherein:
a) firstly one and the same plastic material is injected into a first mould, and in a single piece, to form an assembly blank (9) including said support S equipped with said cut-outs Ei, and, assembled with this support S, pre-forms Pi or blanks of the containers Ri (8),
b) then said assembly (1) is formed by blow-moulding said assembly blank in a second mould with multiple cavities, each pre-form (8) being blow moulded in a cavity so as to form each of the containers Ri (3).

25. Process for manufacturing an assembly according to any one of claims 1 to 23 wherein:
a) firstly a first plastic material is injected to form said support S (2) equipped with said cut-outs Ei, then a second plastic material is injected to form pre-forms Pi or blanks of the containers Ri (8) assembled with this support S (2), so as to form an assembly blank (9) in a single piece,
b) then said assembly (1) is formed by blow-moulding said assembly blank (9) in a mould with multiple cavities, each pre-form (8) being blow moulded in a cavity so as to form each of the containers Ri (3).

26. Process for manufacturing an assembly according to any one of claims 1 to 23 wherein:
a) a support S (2) is supplied equipped with said cutouts Ei, and it is placed into a first mould,
b) firstly a plastic material is injected in said first mould to form pre-forms Pi or blanks of the containers Ri (8), assembled with this support S (2), so as to form an assembly blank (9) in a single piece,
c) then said assembly (1) is formed by blow-moulding said assembly blank (9) in a mould with multiple cavities, each pre-form (8) being blow moulded in a cavity so as to form each of the containers Ri.

27. Manufacturing process according to claim 26 wherein said support S (2) is a stackable format or a strip of great length that can be rolled up or folded.

28. Manufacturing process according to any one of claims 24 to 27 wherein said support S (3) is rectangular or circular in shape, the containers Ri being arranged respectively in a parallel or radial way.

29. Manufacturing process according to any one of claims 24 to 28 wherein the capacity of said containers Ri (3), possibly different for the containers Ri and Rj, varies from 0.5 cm³ to 500 cm³, and preferably from 5 cm³ to 50 cm³.

30. Use of said assembly according to any one of claims 1 to 23 to form doses or samples of all types of typically fluid products, including for example pharmaceutical products or cleaning products, one and the same product thus being packaged in Ri containers, with i typically between 2 and 20, or even more than 20 particularly when said support forms a strip of great length.

31. Use of said assembly according to any one of claims 1 to 23 to form doses or samples of different products possibly forming a range of different products, for example by colour, for all types of typically fluid products, including for example pharmaceutical products or cleaning products, colouring agents.

## Patentansprüche

1. Abgabeanordnung (1) mit einem Träger S (2) bestehend aus mindestens zwei Trägerabschnitten Si (20) und mit mindestens zwei Behältern Ri (3), welche jeweils zur Aufnahme eines Produktes P, insbesondere eines kosmetischen Produktes bestimmt sind, wobei jeder Behälter Ri (3) durch ein Verbindungsmittel (4) mit einem Trägerabschnitt Si (20) verbunden ist, bei welcher Anordnung (1):
a) jeder Behälter Ri (3) einen Behälterkörper (32) und eine Behälteröffnung (31), insbesondere einen Behälterhals, mit einer durch die Behälteröffnung (31) laufenden Axialrichtung Ai aufweist, wobei der Behälterkörper (31) insbesondere eine Seitenwand (33) und einen Boden (34) aufweist,
b) der Trägerabschnitt Si (20) eine Ausnehmung Ei mit einem geeignet gewählten Außenumfang Ci (22) oder geeignet gewählten Abmessungen zur Aufnahme des ganzen oder eines Teils des Behälters Ri (3) und insbesondere zumindest des Körpers (32) des Behälters Ri (3) aufweist,
c) jede Ausnehmung Ei (21) oder jeder Trägerabschnitt Si (20) eine die Axialrichtung Ai des entsprechenden Behälters Ri (3) einschließende Ebene bildet, so dass die Öffnung (31) jedes Behälters Ri (3) insbesondere mittig zu einer Mittelebene (23) des Trägerabschnitts Si angeordnet ist,
wobei die Anordnung (1) Mittel aufweist, welche es gestatten, jeden Behälter Ri (3) manuell von seinem Trägerabschnitt Si (20) zu trennen und/oder eventuell, falls ein mit einem Trägerabschnitt Sj verbundener Behälter Rj neben dem Behälter Ri liegt, den Trägerabschnitt Si von dem benachbarten Trägerabschnitt Sj zu trennen.

2. Anordnung nach Anspruch 1, bei der das Verbindungsmittel (4) so gewählt ist, dass es die manuelle Trennung mindestens einer der Behälter Ri gestattet.

3. Anordnung nach Anspruch 2, bei der das Verbindungsmittel (4) mindestens zwei Verbindungspunkte (40) zwischen dem Behälter Ri und dem entsprechenden Trägerabschnitt Si (20) aufweist, welche Verbindungspunkte (40) insbesondere symmetrisch zur Axialrichtung Ai angeordnet sind.

4. Anordnung nach Anspruch 3, bei der das Verbindungsmittel (4) vier Verbindungspunkte (40) aufweist, wobei zwei im Bereich des Behälterhalses (31), die beiden anderen im Bereich des Behälterbodens (34) liegen.

5. Anordnung nach irgendeinem der Ansprüche 2 bis 4, bei der das Verbindungsmittel (4) insbesondere durch einen manuell brechbaren Steg oder eine dünne Stelle aus gleichem Kunststoff oder als Übergang zwischen zwei verschiedenen Kunststoffen gebildet ist, welcher Steg den Behälter Ri mit dem Trägerabschnitt Si durch Verrasten oder Verclipsen von Elementen des Behälters Ri, welche mit Elementen des Trägerabschnitts Si zusammenwirken, oder durch diese beiden Mittel gleichzeitig verbindet.

6. Anordnung nach irgendeinem der Ansprüche 1 bis 5, bei der der Träger S (2) eine durchbrochene Platte (5) bildet, deren Dicke so gewählt ist, dass sie einen starren oder halbstarren Träger S bildet.

7. Anordnung nach irgendeinem der Ansprüche 1 bis 5, bei der der Träger S (2) ein Gitterwerk oder eine Kette (6) bildet, welche Verbindungsnasen (60) zur Bildung des ganzen oder eines Teils des Verbindungsmittels (4) aufweist.

8. Anordnung nach irgendeinem der Ansprüche 1 bis 7, bei der der Träger (2) aus Kunststoff, insbesondere aus Polyolefin ist.

9. Anordnung nach irgendeinem der Ansprüche 1 bis 7, bei der der Träger (2) metallisch, insbesondere aus Aluminium oder rostfreiem Stahl ist und als Band oder Draht vorliegt.

10. Anordnung nach irgendeinem der Ansprüche 1 bis 9, bei der die Behälter Ri (3) und die Trägerabschnitte Si (20) insbesondere alle identisch sind, um Dosen verschiedener Produkte oder Ersatzdosen eines gleichen Produktes anzubieten.

11. Anordnung nach irgendeinem der Ansprüche 1 bis 9, bei der die Behälter Ri (3) und die Trägerabschnitte Si (20) nicht identisch sind, um eine Kombination unterschiedlicher, insbesondere komplementärer Produkte oder unterschiedliche Kapazitäten für ein gleiches Produkt anzubieten.

12. Anordnung nach irgendeinem der Ansprüche 10 oder 11, bei der die Behälter Ri (3) zur Aufnahme unterschiedlicher Produkte, insbesondere Pflege-, Schmink- oder Schönheitsprodukte wie Cremes, Nagellacke, Lotionen, oder beliebiger anderer flüssiger Produkte für die Körperpflege bestimmt sind.

13. Anordnung nach irgendeinem der Ansprüche 1 bis 12, bei der mindestens einer der Behälter Ri (3) ein durch Spritzblasen von Kunststoff, insbesondere von Polyolefin hergestellter Behälter ist.

14. Anordnung nach Anspruch 13, bei der alle Behälter Ri (3) durch Spritzblasen von Kunststoff, insbesondere von Polyolefin hergestellt werden.

15. Anordnung nach irgendeinem der Ansprüche 1 bis 14, bei der der Träger S (2) und sämtliche Behälter Ri (3) ein einstückiges Teil aus Kunststoff bilden, wobei die Behälter Ri durch Kunststoffstege (41) mit den Trägerabschnitten Si verbunden sind.

16. Anordnung nach irgendeinem der Ansprüche 1 bis 15, bei der der Stoff, aus dem der Träger S (2) besteht, der gleiche ist wie der Stoff, aus dem die Behälter Ri (3) bestehen, oder davon insbesondere in Art oder Farbe abweicht.

17. Anordnung nach irgendeinem der Ansprüche 1 bis 16, bei der der Träger S (2) oberflächenbehandelt ist und typischerweise mit einem insbesondere durch Druck oder Etikettieren erzeugten Hinweis oder Dekor versehen ist.

18. Anordnung nach irgendeinem der Ansprüche 1 bis 17, bei der die Anzahl der Trägerabschnitte Si (20) oder die Anzahl der Behälter Ri (3) typischerweise 2 bis 20 und insbesondere 4 bis 8 beträgt, wobei die Trägerabschnitte Si gelenkig miteinander verbunden sein können oder nicht oder Gelenkelemente (201) und eventuell eine Abstandsplatte (24) aufweisen können, um die Anordnung (1) zusammenfalten oder zusammenrollen zu können.

19. Anordnung nach irgendeinem der Ansprüche 1 bis 18, bei der der Behälterhals (31) durch eine insbesondere auf ihn aufgeschraubte oder in ihm verrastete Kappe (7) verschlossen ist, wobei die Kappe (7) eventuell mit einer Auftragvorrichtung, insbesondere einem Pinsel (70) versehen ist.

20. Anordnung nach irgendeinem der Ansprüche 1 bis 19, bei der der Behälter Ri mittig zur Ausnehmung Ei angeordnet ist, um außer an der Stelle der Verbindungspunkte einen Zwischenraum oder Abstand (25) zwischen dem Außenumfang Ci und dem Behälter Ri mit einer insbesondere konstanten Dicke von 0,5 bis 5 mm auszubilden.

21. Anordnung nach Anspruch 1 und nach irgendeinem der Ansprüche 6 bis 20, bei der die den Träger S bildenden Trägerabschnitte Si (20) manuell trennbare Elemente bilden, insbesondere durch eine Schwächungslinie oder - vorrichtung (202), welche den Trägerabschnitt Si vom nachfolgenden Trägerabschnitt Sj trennt, und bei der jeder Behälter Ri mit dem entsprechenden Trägerabschnitt Si verbunden bleibt.

22. Anordnung nach irgendeinem der Ansprüche 1 bis 21, bei der der Träger S oder die Trägerabschnitte Si ein Mittel zur vorbestimmten Positionierung, insbesondere zur vertikalen Positionierung bildet/bilden oder aufweist/aufweisen, damit die Behälter gerade bleiben.

23. Anordnung nach irgendeinem der Ansprüche 1 bis 22, bei der der Träger S oder der Trägerabschnitt eine oder mehrere Vertiefungen aufweist, um nach Anbringung eines Deckels einen oder mehrere Töpfe (27) mit quer zum Träger S oder zum Trägerabschnitt verlaufender Achse (26) auszubilden.

24. Verfahren zur Herstellung einer Anordnung nach irgendeinem der Ansprüche 1 bis 23, bei dem:
a) zunächst durch Einspritzen eines Kunststoffs in eine erste Form ein Vorprodukt (9) für die Anordnung aus einem Stück geformt wird, welches Vorprodukt den mit den Ausnehmungen Ei versehenen Träger S und mit diesem Träger S verbundene Vorformlinge oder Vorprodukte (8) für die Behälter Ri umfasst,
b) die Anordnung (1) anschließend durch Blasen des Vorproduktes in einer zweiten Form mit mehreren Hohlräumen ausgeformt wird, wobei jeder Vorformling (8) in jeweils einem Hohlraum geblasen wird, um jeden der Behälter Ri (3) herzustellen.

25. Verfahren zur Herstellung einer Anordnung nach irgendeinem der Ansprüche 1 bis 23, bei dem:
a) zunächst durch Einspritzen eines ersten Kunststoffs der mit den Ausnehmungen Ei versehene Träger S (2) geformt wird und dann durch Einspritzen eines zweiten Kunststoffs mit diesem Träger S (2) verbundene Vorformlinge Pi oder Vorprodukte (8) für die Behälter Ri geformt werden, um ein Vorprodukt (9) für die Anordnung aus einem Stück herzustellen,
b) die Anordnung (1) anschließend durch Blasen des Vorproduktes (9) in einer zweiten Form mit mehreren Hohlräumen ausgeformt wird, wobei jeder Vorformling (8) in jeweils einem Hohlraum geblasen wird, um jeden der Behälter Ri (3) herzustellen.

26. Verfahren zur Herstellung einer Anordnung nach irgendeinem der Ansprüche 1 bis 23, bei dem:
a) ein mit den Ausnehmungen Ei versehener Träger S (2) bereitgestellt und in eine erste Form gelegt wird,
b) zunächst durch Einspritzen eines Kunststoffs in die erste Form mit diesem Träger S (2) verbundene Vorformlinge Pi oder Vorprodukte (8) für die Behälter Ri geformt werden, um ein Vorprodukt (9) für die Anordnung aus einem Stück herzustellen,
c) die Anordnung (1) anschließend durch Blasen des Vorproduktes (9) in einer zweiten Form mit mehreren Hohlräumen ausgeformt wird, wobei jeder Vorformling (8) in jeweils einem Hohlraum geblasen wird, um jeden der Behälter Ri (3) herzustellen.

27. Herstellungsverfahren nach Anspruch 26, bei dem der Träger S (2) ein stapelbares Format oder ein wickelbares oder faltbares langes Band ist.

28. Verfahren nach irgendeinem der Ansprüche 24 bis 27, bei dem der Träger S (2) rechteckig oder kreisförmig ist, wobei die Behälter Ri jeweils parallel oder radial angeordnet sind.

29. Verfahren nach irgendeinem der Ansprüche 24 bis 28, bei dem die Kapazität der Behälter Ri (3), die für die Behälter Ri und Rj eventuell verschieden sein kann, von 0,5 cm³ bis 500 cm³ und vorzugsweise von 5 cm³ bis 50 cm³ variiert.

30. Verwendung der Anordnung nach irgendeinem der Ansprüche 1 bis 23 zum Herstellen von Dosen oder Proben beliebiger, insbesondere flüssiger Produkte, einschließlich beispielsweise pharmazeutischer Produkte oder Reinigungsmittel, wobei ein gleiches Produkt somit in Ri Behältern abgefüllt ist, mit i typischerweise zwischen 2 und 20 oder sogar mehr als 20, insbesondere dann, wenn der Träger ein langes Band darstellt.

31. Verwendung der Anordnung nach irgendeinem der Ansprüche 1 bis 23 zum Herstellen von Dosen oder Proben unterschiedlicher Produkte, die eventuell, beispielsweise aufgrund der Farbe, eine Palette unterschiedlicher Produkte darstellen, für beliebige, insbesondere flüssige Produkte, einschließlich beispielsweise pharmazeutische Produkte oder Reinigungsmittel und Farbstoffe.
